# FASCICULE DE BREVET EUROPEEN

(11) **EP 0 300 912 B1**
(45) Date de publication et mention de la délivrance du brevet: **09.12.1992**
(21) Numéro de dépôt: 88401897.9
(22) Date de dépôt: 21.07.1988
(51) Int. Cl.: H01R 11/28

(54) **Cosse de batterie d'accumulateur**
Anschlussklemme für Batterie
Battery terminal clamp

(30) Priorité: 22.07.1987 FR 8710507
(43) Date de publication de la demande: 25.01.1989
(73) Titulaire: le Garjean, Serge, F-49124 Barthelemy d'Anjou (FR)
(72) Inventeur: le Garjean, Serge, F-49124 Barthelemy d'Anjou (FR)
(74) Mandataire: Phélip, Bruno

(56) Documents cités:
- DE-A- 3 403 400
- FR-A- 1 023 027
- US-A- 4 256 361

## Description

La présente invention concerne les cosses destinées à enserrer les bornes des batteries d'accumulateur.

Dans le but de relier les bornes de batteries d'accumulateur aux différents récepteurs d'énergie, il est connu d'utiliser des cosses que l'on serre sur chaque borne, à partir desquelles partent les fils électriques de liaison.

Ces cosses peuvent être réalisées en matériau élastique souple, l'élasticité assurant le serrage sur la borne. Etant donné la nécessité d'une liaison efficace entre les éléments, les caractéristiques élastiques du matériau conducteur utilisé doivent être telles que l'on obtienne un pincement ou serrage très important ; il devient alors impossible d'enlever la cosse sans l'aide d'outils appropriés, ce qui rend le dispositif peu pratique.

On trouve également des cosses, fixées à l'aide de vis sur les bornes des batteries. Un système à vis-écrou peut alors être utilisé latéralement, pour relier les deux mâchoires des cosses. Le vissage vient rapprocher et serrer ces mâchoires autour de la borne. Une autre solution consiste à munir le dessus de la borne d'une tige filetée. La cosse, constituée d'un anneau métallique, vient s'encastrer dans la tige et un chapeau isolant, comprenant un orifice également fileté, se visse sur la tige de la borne de façon à coincer la cosse.

Les montages et démontages de ces différents systèmes à vis, nécessitent également l'utilisation d'outils, ce qui rend ces manipulations assez longues et peu aisées.

Une cosse de batterie d'accumulateur amovible sans l'utilisation d'outils est, par exemple, connue de DE-A-3 403 400. Cette borne se compose de deux demi-pinces articulées entre lesquelles un ressort agit en permanence. L'une de demi-pinces est prolongée par un bras de manoeuvre.

Une autre cosse formée de deux parties articulés sur lesquelles agit un ressort de torsion est connue de US-A-4 256 361.

L'invention a pour object une cosse de batterie d'accumulateur, amovible rapidement sans l'utilisation d'outils quelconques.

Cette nouvelle cosse peut se monter sur n'importe quelle batterie standard. Elle permet des interventions de montage et démontage très rapides et très faciles assurant d'une part l'isolement rapide du circuit électrique du véhicule en cas de masse ou d'accident et ainsi éviter l'incendie du véhicule et permettant d'autre part un nettoyage aisé et une mise en charge correcte de la batterie. Le système de serrage utilisé assure un contact souple, mais néanmoins très efficace, entre la cosse et la borne.

Elle apporte une grande sécurité évitant tout contact entre les deux bornes de la batterie et une grande fiabilité par son système de pression constante et par sa robustesse.

Selon l'invention, la cosse pour batterie d'accumulateur comporte deux mâchoires articulées enserrant la borne et prolongées par deux bras de manoeuvre entre lesquels un organe élastique agit en permanence. Ces deux mâchoires sont articulées à une de leurs extrémités et prolongées, à leur autre extrémité, par les deux bras de manoeuvre qui s'entrecroisent. La borne est destinée à se placer entre l'articulation des deux mâchoires et le croisement des bras de manoeuvre.

Toujours selon l'invention une des branches latérales des bras de manoeuvre est muni d'un système à pince destiné au branchement d'un fil de liaison.

Toujours selon l'invention la pince est réalisée par la branche latérale du bras et une platine mobile interposée entre la branche latérale et l'organe élastique.

Selon une caractéristique supplémentaire, la platine mobile comporte au moins un orifice et la branche latérale au moins une tige, destinée à venir s'encastrer dans l'orifice, de façon à guider la platine mobile en translation.

De façon avantageuse, le bras et la platine mobile comportent des logements destinés à recevoir le fil de branchement ; l'organe élastique en forme de ressort est maintenu en place par encastrement de chacune de ses extrémités dans un bossage circulaire de diamètre légèrement inférieur à celui du ressort.

Mais l'invention sera encore illustrée, sans être aucunement limitée, par la description suivante d'un mode de réalisation particulier, donné à titre d'exemple, et représenté sur les dessins annexés.
- la figure 1 représente, vue de face, la cosse selon l'invention,
- la figure 2 est une vue de côté de la figure 1,
- la figure 3 est une vue de dessus de la figure 1,
- la figure 4 est une vue en coupe selon A-B de la figure 1.

La cosse 1 de batterie d'accumulateur représentée figures 1 à 4, comprend deux plaques de base 2 et 3, réalisées en métal conducteur coulé et moulé et par usinage des parties importantes, pour obtenir l'ossature générale du dispositif.

Ces plaques de base 2 et 3 comportent chacune une partie en forme de demi-cercle 21 et 31.

La partie 31 en forme de demi-cercle, de la plaque de base 3, comporte, à son extrémité avant, un cylindre 33 en forme de tube, ayant une largeur a sensiblement égale à la moitié de la largeur b des plaques de base 2 et 3.

Ce cylindre 33 est disposé au milieu de l'extrémité de la partie 31.

L'extrémité arrière de cette partie 31 se prolonge par un bras de manoeuvre 32 en forme d'équerre.

La partie 21 en forme de demi-cercle, de la plaque de base 2, comporte, à son extrémité avant, deux cylindres 23a et 23b. Ces deux cylindres 23a et 23b sont disposés latéralement au niveau de l'extrémité avant de la partie 21 en forme de demi-cercle ; ils ont une largeur c sensiblement égale au quart de la largeur b des plaques de base 2 et 3.

Les parties 33, 23a et 23b sont complémentaires et peuvent être réalisées par moulage puis usinage des parties importantes.

L'extrémité arrière de la partie 21 se prolonge par un bras de manoeuvre 22 en forme d'équerre.

Lors du moulage des pièces on laisse un peu de matière au niveau des angles des bras de manoeuvre 22 et 32 pour les renforcer.

Toujours pour servir de renfort, le milieu extérieur de chaque partie 21 et 31 en forme de demi-cercle comporte un bossage 25, 26 d'épaisseur 1,5 mm, de largeur 3 mm et de forme bombée.

Chaque plaque 2 et 3 comporte un évidement central 24, 34, partant approximativement de l'angle des bras 22 et 32 en forme d'équerre et allant jusqu'à environ le début des parties 21 et 31 en forme de demi-cercle.

Ces évidements 24 et 34 ont une profondeur sensiblement équivalente à la moitié de la largeur b des plaques 2 et 3 et sont réalisés sur ces plaques, de façon à permettre leur entrecroisement, pour obtenir l'assemblage tel que représenté sur les figures.

Les plaques 2 et 3 sont introduites l'une dans l'autre par l'intermédiaire des évidements 24 et 34, pour obtenir un dispositif d'épaisseur b.

L'assemblage de ces deux plaques 2 et 3 constitue l'ossature générale de la cosse 1. Les parties 21, 31 en forme de demi-cercle, forment mâchoires et délimitent un orifice 4 de forme conique, destiné à recevoir la borne de la batterie.

Etant donné la structure de la cosse selon l'invention et l'entrecroisement des plaques 2 et 3, les bras de manoeuvre 22 et 32 se situent respectivement du même côté que les mâchoires 31 et 21. Les évidements 24 et 34 sont tels qu'ils permettent une certaine liberté de mouvement des plaques 2 et 3 entre elles.

La surface interne des parties 21 et 31 est munie d'un renflement fin saillant 27 visible figure 4. Cette saillie 27 s'étend, après assemblage, sur tout le diamètre intérieur et inférieur de l'orifice conique 4, au niveau de la plus grande surface.

Lors du montage de la cosse sur la borne, cette partie saillante rentre dans le plomb de la borne de la batterie, évitant ainsi tout risque de glissement de bas en haut.

La réunion des bras de manoeuvre 22 et 32 présente une forme en U, vu de face, les branches latérales 221 et 321 du U s'étendant parallèlement vers l'arrière. Afin de renforcer la sécurité de la manipulation, les bras de manoeuvre 22 et 32 sont recouverts d'un film plastique isolant.

La réunion des cylindres complémentaires 33, 23a et 23b, disposés à l'extrémité avant des mâchoires 21 et 31, délimite un orifice 5 destiné à recevoir un rivet 6 assurant l'articulation des mâchoires 21 et 31 autour d'un axe X.

Ce rivet 6 sera maté à ses extrémités tout en laissant libre le mouvement d'articulation.

Un organe élastique 7, en forme de ressort hélicoïdal, est disposé entre les branches latérales 221 et 321 des bras de manoeuvre 22 et 32. Ce ressort 7 agit en permanence et est destiné à maintenir l'écart entre ces branches latérales 221 et 321.

Une pression manuelle, sur chaque branche latérale 221 et 321, tendant à compresser le ressort 7, provoque une ouverture des mâchoires 21 et 31, grâce à l'élasticité de l'ensemble, le croisement des bras 22 et 32, et à l'articulation de ces mâchoires autour de l'axe X.

Un relâchement de cette compression provoque la fermeture des mâchoires 21 et 31. L'orifice 4 change donc de surface par simple compression ou relâchement du ressort 7.

En position d'équilibre, l'orifice 4 a une surface inférieure à la surface d'occupation de la borne de batterie. Ainsi, lorsque l'on désire placer la cosse sur la borne, il suffit d'appuyer latéralement sur les bras de manoeuvre 22 et 32, de façon à comprimer le ressort, de positionner ensuite la borne dans l'orifice cylindrique 4 et de relâcher enfin les bras 22 et 32 de façon à ce que le ressort tende à revenir à sa position d'équilibre et à ce que les mâchoires 21 et 31 enserrent la borne.

On peut noter, figures 1 et 3, que l'organe élastique 7 agit sur la branche latérale 221 par l'intermédiaire d'une platine 8.

Cette platine 8 est mobile et comporte deux orifices 81.

Deux tiges 9 s'étendent à partir de la branche latérale 221 et viennent s'encastrer dans ces orifices 81 pour guider la platine 8 en translation.

La branche 221 et la platine 8 sont serrées l'une contre l'autre par le ressort 7 et ces deux pièces sont destinées à pincer un fil de branchement 10.

La branche 221 et la platine 8 comportent à cet effet des logements 11 destinés à maintenir le fil 10 en place.

La surface interne de ces logements 11 sera striée afin d'éviter le glissement ou l'arrachement du fil 10.

Le ressort 7 est en appui sur les côtés internes de la branche latérale 321 et de la platine 8 et assure, d'une part l'écartement des branches latérales 221 et 321 et d'autre part le pincement du fil entre la platine 8 et la branche 221.

Afin de maintenir ce ressort 7 en place, les côtés internes de la platine 8 et de la branche latérale 321 sont chacun munis d'un bossage circulaire 71, 72 d'épaisseur 1,5 mm environ et d'un diamètre légèrement inférieur à celui du ressort 7, qui s'y encastrera.

Bien entendu, l'invention ne se limite pas au détail des modes de réalisation qui n'ont été décrits qu'à titre d'exemple, mais elle couvre également les réalisations qui n'en diffèreraient que par des détails, des variantes d'exécution ou l'utilisation de moyens équivalents.

C'est ainsi par exemple que l'organe élastique, décrit et représenté sur les différentes figures, est en forme de ressort hélicoïdal. Toute autre forme ou moyen élastique pourra néanmoins être utilisé de façon tout à fait équivalente. On peut par exemple utiliser une lame courbe, élastique, reliant les deux branches latérales.

L'exemple de réalisation décrit, propose le guidage en translation de la partie mobile, au moyen de deux tiges s'étendant à partir de la branche latérale. Il est bien évident que le nombre de ces tiges pourra varier et que par exemple une seule tige, associée à un orifice sur la platine 8, sera suffisant pour assurer ce guidage.

La forme des mâchoires sera adaptée à la forme de la borne. Celle-ci pourra être cylindrique ou polygonale et dans ce cas, les mâchoires auront une forme complémentaire pour assurer un contact maximum entre les deux éléments.

Les signes de référence insérés après les caractéristiques techniques mentionnées dans les revendications ont pour seul but de faciliter la compréhension de ces dernières, et n'en limitent aucunement la portée.

## Revendications

1. Cosse pour batterie d'accumulateur, comportant deux mâchoires (21, 31) articulées destinées à enserrer la borne, lesdites mâchoires (21, 31) étant prolongées par deux bras de manoeuvre (22, 32) entre lesquels un organe élastique (7) agit en permanence, caractérisée en ce que les deux mâchoires (21, 31) sont articulées à une de leurs extrémités et prolongées à leur autre extrémité, par les deux bras de manoeuvre (22, 32), qui s'entrecroisent, la borne étant destinée à se placer entre l'articulation des deux mâchoires (21, 31) et le croisement des bras de manoeuvre (22, 32).

2. Cosse selon la revendication 1, caractérisée en ce que une des branches latérales (221, 321) des bras (22, 32) est munie d'un système à pince pour le branchement d'un fil (10).

3. Cosse selon la revendication 2, caractérisée en ce que la pince est réalisée par la branche latérale (221) du bras (22) et une platine mobile (8) interposée entre la branche latérale (221) et l'organe élastique (7).

4. Cosse selon la revendication 3, caractérisée en ce que la platine (8) comporte au moins un orifice (81) et la branche latérale (221) au moins une tige (9) destinée à venir s'encastrer dans l'orifice (81) de façon à guider la platine mobile (8) en translation.

5. Cosse selon la revendication 4, caractérisée en ce que la branche latérale (221) et la platine mobile (8) comportent des logements (11) destinés à recevoir le fil de branchement (10).

6. Cosse selon l'une quelconque des revendications précédentes caractérisée en ce que l'organe élastique (7) en forme de ressort est maintenu en place par encastrement de chacune de ses extrémités dans un bossage circulaire (71, 72) de diamètre légèrement inférieur à celui de ce ressort (7).

## Claims

1. Clip for accumulator battery, comprising two articulated jaws (21, 31) intended to clamp around the terminal, the said jaws (21, 31) being extended by two manoeuvring arms (22, 32) between which an elastic member (7) permanently acts, characterised in that the two jaws (21, 31) are articulated at one of their ends and extended at their other end by the two manoeuvring arms (22, 32) which cross over each other, the terminal being intended to be placed between the articulation of the two jaws (21, 31) and the crossing of the manoeuvring arms (22, 32).

2. Clip according to Claim 1, characterised in that one of the lateral branches (221, 321) of the arms (22, 32) is equipped with a pincer system for the connection of a wire (10).

3. Clip according to Claim 2, characterised in that the pincer is produced by the lateral branch (221) of the arm (22) and a movable small plate (8) interposed between the lateral branch (221) and the elastic member (7).

4. Clip according to Claim 3, characterised in that the small plate (8) comprises at least one orifice (81) and the lateral branch (221) at least one stem (9) intended to fit snugly in the orifice (81) so as to guide the small movable plate (8) translationally.

5. Clip according to Claim 4, characterised in that the lateral branch (221) and the movable small plate (8) comprise housings (11) intended to receive the connection wire (10).

6. Clip according to any one of the preceding claims, characterised in that the elastic member (7) in the shape of a spring is held in place by snugly fitting each of its ends in a circular boss (71, 72) of diameter slightly less than that of this spring (7).

## Patentansprüche

1. Kabelschuh für Akkumulatorenbatterie, mit zwei gelenkig verbundenen Backen (21, 31), um die Anschlußklemme zu umschließen, wobei die Backen (21, 31) durch zwei Betätigungsarme (22, 32) verlängert sind, zwischen denen ein elastisches Organ (7) dauernd wirkt,
**dadurch gekennzeichnet,**
daß die beiden Backen (21, 31) an einem ihrer Enden gelagert sind und an ihrem anderen Ende durch die beiden Betätigungsarme (22, 32) verlängert sind, welche sich überkreuzen, und daß die Anschlußklemme dazu bestimmt ist, zwischen der gelenkigen Lagerung der beiden Backen (21, 31) und der Kreuzung der Betätigungsarme (22, 32) angeordnet zu sein.

2. Kabelschuh nach Anspruch 1,
**dadurch gekennzeichnet,**
daß einer der Längsabschnitte (221, 321) der Arme (22, 32) mit einer Zangeneinrichtung zum Anschluß eines Kabels (10) versehen ist.

3. Kabelschuh nach Anspruch 2,
**dadurch gekennzeichnet,**
daß die Zange aus dem Längsabschnitt (221) des Arms (22) und einer beweglichen Platte (8) besteht, die zwischen dem Längsabschnitt (221) und dem elastischen Organ (7) angeordnet ist.

4. Kabelschuh nach Anspruch 3,
**dadurch gekennzeichnet,**
daß die Platte (8) wenigstens eine Öffnung (81) aufweist und daß der Längsabschnitt (221) wenigstens einen Stift (9) trägt, der in die Öffnung (81) dergestalt paßt, daß die bewegliche Platte (8) verschiebbar geführt ist.

5. Kabelschuh nach Anspruch 4,
**dadurch gekennzeichnet,**
daß der Längsabschnitt (221) und die bewegliche Platte (8) Lager (11) zur Aufnahme des Anschlußkabels (10) aufweisen.

6. Kabelschuh nach einem der vorangehenden Ansprüche,
**dadurch gekennzeichnet,**
daß das elastische Organ (7) in Form einer Feder durch Eingriff jedes ihrer Enden in eine kreisförmige Erhebung (71, 72), deren Durchmesser etwas geringer als derjenige dieser Feder (7) ist, in ihrer Lage gehalten wird.
